# EUROPÄISCHE PATENTSCHRIFT

(11) **EP 1 076 031 B1**
(45) Veröffentlichungstag und Bekanntmachung des Hinweises auf die Patenterteilung: **20.04.2005**
(21) Anmeldenummer: 00116498.7
(22) Anmeldetag: 31.07.2000
(51) Int. Cl.: B66B 31/00

(54) **Schutzvorrichtung für einen Fahrsteig oder eine Fahrtreppe**
Protection device for a moving walk way or for an escalator
Dispositif de protection pour un tapis roulant ou pour un escalier roulant

(30) Priorität: 09.08.1999 EP 99810716
(43) Veröffentlichungstag der Anmeldung: 14.02.2001
(73) Patentinhaber: INVENTIO AG, 6052 Hergiswil NW (CH)
(72) Erfinder: Illedits, Thomas, Ing., 2491 Neufeld (AT); Pallinger, Reinhard, Ing., 1210 Wien (AT)

(56) Entgegenhaltungen:
- WO-A-97/20760
- DE-A- 1 756 205
- DE-B- 1 246 563
- GB-A- 1 043 634
- US-A- 5 706 929

## Beschreibung

Die Erfindung betrifft einen Fahrsteig oder eine Fahrtreppe mit seitlichen Balustraden welche am Boden in Balustradensockeln enden sowie mit Leitmitteln zum Führen von von Fahrgästen mitgeführten Gegenständen, vorzugsweise Einkaufswagen oder Rollkoffer.

Fahrsteige oder Fahrtreppen, die von Fahrgästen mitgeführte Gegenstände transportieren, sind allgemein bekannt.

Aus der CH 430 986 ist eine Einlaufvorrichtung für Einkaufskorbwagen an Korbwagen-Förderern bekannt, bei welchen die Räder der Korbwagen mittels auf einer Einlaufplatte angebrachter Laufschienen geführt sind. Die Räder der Korbwagen werden beim Einschieben in die Laufschienen ausserdem in die für den Transport richtige Winkelstellung gedreht.

Die Herstellung dieser Einlaufvorrichtung ist ziemlich aufwendig und teuer, die gesamte Einlaufplatte ist im fertigen Zustand sehr schwer und sperrig. Zudem sind die mit dieser Einlaufvorrichtung ausgerüsteten Fördereinrichtungen für den ausschliesslichen Transport von Einkaufskorbwagen vorgesehen. Auf mitfahrende Personen würden die Laufschienen wie Stolperfallen wirken und bergen Verletzungsgefahren. Die Vorrichtung erstreckt sich über die ganze Breite des Förderers, sodass kein nutzbarer Raum zwischen Einkaufswagen und Balustraden übrig bleibt.

Die erfindungsgemässe Schutzvorrichtung bei der die Leitmittel als Einweiserelemente ausgebildet sind, die zum Schutz der Balustraden vor und/oder nach den Balustradensockeln in Fahrrichtung seitlich im Zugangs- und/oder Austrittsbereich am Boden angebracht sind hat demgegenüber den Vorteil, dass sie aus einfach und billig herstellbaren und leicht handhabbaren Elementen besteht, die an Fahrsteige oder Fahrtreppen angebracht sind, die auch dem Transport von Personen dienen.

Durch die in den abhängigen Ansprüchen aufgeführten Massnahmen sind vorteilhafte Weiterbildungen und Verbesserungen der im Anspruch 1 angegebenen Schutzvorrichtung möglich.

Vorteilhaft ist die lösbare Verbindung der Einweiserelemente am Boden. Die Einweiser können beliebig oft montiert und demontiert werden; sie können demzufolge in variabler Zahl und auch nachträglich montiert werden.

Die im wesentlichen hohl ausgebildeten Einweiserelemente weisen ferner den Vorteil auf, dass sie materialsparend herstellbar und leicht zu transportieren sind.

Die Anbringung an der Bodenabdeckung des Fahrsteiges oder der Fahrtreppe erspart das Vorsehen einer schweren Einlaufplatte.

Die Unterseiten der Einweiserelemente sind vorteilhaft als Negativprofil eines profilierten Bodens insbesondere eines Bodenabdeckungsprofils ausgebildet, damit eine formschlüssige Verbindung zwischen Einweiserelement und Boden entstehen kann.

Ein weiterer Vorteil ist darin zu sehen, dass die Einweiserelemente am Boden in Bezug auf ihre Vertikalachse verstellbar angebracht sind. Das Einweiserelement kann also in beliebigen Winkeln zur Balustrade eingestellt werden.

Alle erläuterten Merkmale sind nicht nur in der jeweils angegebenen Kombination, sondern auch in anderen Kombinationen oder in Alleinstellung verwendbar, ohne den Rahmen der Erfindung zu verlassen.

Verschiedene Ausführungsbeispiele der Erfindung sind in den schematischen Zeichnungen dargestellt und in der nachfolgenden Beschreibung näher erläutert. Es zeigen:
Fig. 1 eine Gesamtansicht einer Fördereinrichtung,
Fig. 2 eine Seitenansicht des Details A gemäss Fig. 1,
Fig. 3 eine Draufsicht des Details A gemäss Fig. 2,
Fig. 4 eine Seitenansicht einer ersten Ausführungsform der Einweiserelemente
Fig. 5 eine Draufsicht der ersten Ausführungsform gemäss Fig. 4,
Fig. 6 eine Seitenansicht einer zweiten Ausführungsform der Einweiserelemente
Fig. 7 eine Draufsicht gemäss Fig. 6,
Fig. 8 eine vergrösserte Seitenansicht des Details B aus Fig. 6,
Fig. 9 das Detail B aus Fig. 6 als Explosionsdarstellung,
Fig. 10 eine Draufsicht des Zugangsbereiches einer Fördereinrichtung mit einer dritten Ausführungsform der Einweiserelemente,
Fig. 11 eine vergrösserte Draufsicht des Einweiserelementes aus Fig. 10.

In Fig. 1 ist eine seitliche Ansicht einer Fördereinrichtung 1, beispielsweise eines Fahrsteiges in geneigter Einbaulage, mit einem Palettenband 2 und einer Balustrade 3 mit einem Balustradensockel 3.1. Vor dem Palettenband 2 befindet sich eine Bodenabdeckung 4, die einen Teil eines Bodens 5 eines Gebäudes oder Stockwerks bildet und mit diesem fluchtet.

Aus Fig. 2 ist ein Einkaufswagen 6 mit Rollen 6.1 ersichtlich, der sich auf einer mit leistenförmigen Einweiserelementen 7 versehenen Bodenabdeckung 4 des Fahrsteiges 1 befindet. Die Einweiserelemente 7, im folgenden auch Einweiser genannt, sind in Fahrrichtung F nur seitlich, also in der Nähe der Balustraden 3, angeordnet, um einen freien Zugang zu der Fördereinrichtung zu gewährleisten. Die Bodenabdeckung 4 kann beispielsweise aus einer Mehrzahl von Platten oder Segmenten 9 bestehen, die an einem Ende der Bodenabdeckung 4 mit dem Palettenband 2 und an dem anderen Ende der Bodenabdeckung 4 mit dem Boden 5 des Gebäudes in Verbindung stehen.

Aus Fig. 3 ist ersichtlich, dass pro Segment 9 zwei Einweiser 7 schräg in Fahrrichtung F angeordnet sind. Die beiden Einweiser 7 sind auf jedem Segment 9 um ihre Vertikalachse 11 so gedreht, dass die Verlängerungen ihrer Längsachsen 13 sich in Richtung des Fahrsteiges auf der Mittellängsachse 10 des Fahrsteiges 1 treffen. Es entsteht somit ein trichterähnlicher Zugangsbereich für die Einkaufswagen, die damit so geführt werden, dass sie die Balustrade 3 nicht berühren können. Die Rollen 6.1 des Einkaufswagens 6 werden so auf das Palettenband 2 gelenkt und in eine distanzierte Position vom Balustradensockel 3.1 des Fahrsteiges 1 angebracht, dass sie die Balustrade 3 nicht beschädigen können. Der entstehende freie Raum zwischen Balustrade 3 und Einkaufswagen 6 könnte beispielsweise dazu dienen, das Vorbeigehen von Personen zu gestatten.

Die Einweiser 7 können auch an der Landeseite des Fahrsteiges 1, also im Austrittsbereich, in Fahrrichtung seitlich nach den Balustradensockeln 3.1 angeordnet werden.

Die Anordnung der Einweiser 7 auf dem Boden 5 bzw. auf der Bodenabdeckung 4 der Fördereinrichtung 1 kann auch anders aussehen als in den Figuren dargestellt. Der Montagewinkel β des Einweisers 7 in Bezug auf die Längsachse 10 des Fahrsteiges 1 kann frei eingestellt werden.

Es gibt verschiedene Möglichkeiten die Einweiser am Boden zu befestigen. Zwei bevorzugte Ausführungsformen sind in den Figuren 4 bis 9 dargestellt.

Fig. 4 und Fig. 5 zeigen einen einteiligen Einweiser 7, der auf einer Bodenabdeckung 4 angebracht ist. Die Unterseite 7.3 des Einweisers 7 ist als Negativprofil der Bodenabdeckung 4 gestaltet, um formschlüssig und komplementär mit der Bodenabdeckung 4 verbunden zu werden. Im Einweiser 7 und in der Bodenabdeckung 4 sind zueinander fluchtende Löcher vorhanden, durch die die Einweiser 7 mittels Schrauben 8 auf der Bodenabdeckung 4 befestigt werden können. Es können eine oder mehrere Schrauben, mittig oder aussermittig auf dem Einweiser, verwendet werden. In Fig. 4 ist nur eine Schraube, in Fig. 5 sind zwei Schrauben aufgezeigt. Mit Hilfe der Schrauben 8 wird eine lösbare Befestigung realisiert. Die Einweiser 7 können in variabler Zahl, auch nachträglich, montiert und demontiert werden.

Die Figuren 6 bis 9 stellen eine weitere Ausführungsform dar, bei der eine variable Verstellung des Montagewinkels β des Einweisers 7 ohne grossen Aufwand möglich ist.
Fig. 6, Fig. 7 und Fig. 8 zeigen einen zweiteiligen Einweiser 7, der aus einem ersten Einweiserteil 7.1 und einem zweiten Einweiserteil 7.2 besteht. Der Einweiser 7 ist zentral mittels einer Schraube 8 an der Bodenabdeckung 4 lösbar befestigt. Wie aus der Fig. 8 und Fig. 9 besser zu sehen ist, besitzt der erste Einweiserteil 7.1 eine vorzugsweise kreisförmige Ausnehmung 14, in die der zweite Einweiserteil 7.2 eingeschoben werden kann. Der erste Einweiserteil 7.1 weist auf seiner dem zweiten Einweiserteil 7.2 zugewandten Fläche in der Ausnehmung 14 stirnseitig eine erste Verzahnung 15 auf. Der zweite Einweiserteil 7.2 weist auf seiner der Ausnehmung 14 zugewandten Fläche stirnseitig eine zweite Verzahnung 16 auf, die mit der ersten Verzahnung 15 des ersten Einweiserteils 7.1 zusammenpasst. Die Zähne der zweiten Verzahnung 16 können in die Nuten zwischen den Zähnen der ersten Verzahnung 15 eingreifen. Der zweite Einweiserteil 7.2 weist ferner auf seiner dem Einweiserteil 7.1 abgewandten Fläche ein Profil 17 auf, das das Negativprofil des Bodenabdeckungsprofils 18 darstellt. Durch dieses Profil wird eine formschlüssige Verbindung zwischen Einweiser 7 und Bodenabdeckung 4 erzeugt.

Aus Fig. 9, die den Einweiser aus Fig. 8 in unmontiertem Zustand zeigt, ist leicht ersichtlich, wie durch Abschrauben der Schraube 8 der erste Einweiserteil 7.1 frei drehbar und schwenkbar um die Vertikalachse 11 des Einweisers 7 ist und wie, durch die obenerwähnten Verzahnungen 15, 16, verschiedene Winkeleinstellungen fixierbar sind. Nach Einstellung des gewünschten Winkels 12 kann der ganze Verbindungsmechanismus 15, 16, 17 und 18 wieder fest angeschraubt werden. In dieser Weise kann eine beliebige Neigung der Einweiser 7 in Bezug auf die Längsachse 10 des Fahrsteigs 1 gewählt und eingestellt werden.

In einer bevorzugten Ausführungsform weisen die Einweiser 7 eine längliche Form auf, d.h. sie sind länger als breit. Sie können entweder leistenförmig oder auch rautenförmig, insbesondere drachenförmig ausgebildet sein.

In den Figuren 10 und 11 sind beispielsweise drachenförmige Einweiser 7' ersichtlich. Die der Balustrade 3 zugewandte Fläche 19 des Einweisers 7' steht parallel zur Balustradenrichtung und die nach innen gerichtete, der Balustrade 3 abgewandte Fläche 20 steht in flachem Winkel α zur Balustradenrichtung. Die beiden Flächen 19 und 20 entfernen sich in Fahrrichtung von einem schmalen gerundeten Ende zu dem anderen breiteren ebenfalls gerundeten Ende des Einweisers 7' voneinander.

Die Einweiser 7' können auch an der Landeseite des Fahrsteiges 1, also im Austrittsbereich, in Fahrrichtung seitlich nach den Balustradensockeln 3.1 angebracht werden.

Der in den Zugangsbereich kommende Einkaufswagen 6 wird über den flachen Winkel α des Einweisers 7' zum Palettenband geführt. An der gegenüberliegenden Seite des Fahsteiges oder der Fahrtreppe 1, bzw. bei Umkehr der Fahrrichtung F, wird der Einkaufswagen 6 durch die Einweiser 7' von der Balustrade 3 weggeleitet. Es werden somit auch an der Landeseite der Fördereinrichtung 1, d.h. im Austrittsbereich, mögliche Beschädigungen an der Balustrade 3 durch Einkaufswagen vermieden.

Ferner weisen die Einweiser 7' Rippen 21 auf, die die Aussenwände des Einweisers 7'verbinden.

Aus der Fig. 11 sind zwei Schrauben 8 ersichtlich, die den Einweiser 7' mit dem Boden, beispielsweise mit der Bodenabdeckung 4, fest verbinden. Die Schrauben können nicht nur von oben sondern auch von unten eingesetzt bzw. geschraubt werden.

In dieser Variante besteht der Einweiser 7' zweckmässigerweise aus schlagzähem Kunststoff. Er kann beispielsweise als Spritzgussteil hergestellt werden.

Die Einweiser 7 und 7' können an verschiedene Grössen der Fördereinrichtung 1 und der Einkaufswagen 6 angepasst werden.

In einer anderen Variante können die Einweiser am Boden bzw. an der Bodenabdeckung der Fördereinrichtung angeklebt werden.

Die Bodenabdeckung 4 kann auch einstückig ausgebildet sein.

Als Material für die Einweiser kann z.B. das gleiche Material der Bodenabdeckung bzw. des Palettenbandes 2 verwendet werden. Andere Materialien, wie z.B. Kunststoff, Aluminium, Blech, Nirosta-Blech, usw. sind für die in dieser Erfindung vorgesehene Funktion ebenfalls zweckmässig und geeignet.

Die Schutzvorrichtung nach der Erfindung kann beispielsweise für horizontale oder geneigte Fahrsteige, aber auch für Fahrtreppen verwendet werden.

## Patentansprüche

1. Fahrsteig oder Fahrtreppe mit einem Paletten - oder Stufenband mit seitlichen Balustraden, welche am Boden in Balustradensockeln enden sowie mit einer Schutzvorrichtung, welche mit Leitmitteln zum Führen von von Fahrgästen mitgeführten Gegenständen, vorzugsweise Einkaufswagen oder Rollkoffer, aufweist, wobei die Leitmittel als Einweiserelemente (7,7') ausgebildet sind, die zum Schutz der Balustraden (3) vor und/oder nach den Balustradensockeln (3.1) in Fahrtrichtung (F) seitlich im Zugangs- und/oder Austrittsbereich am Boden (4,5) angebracht sind.

2. Fahrsteig oder Fahrtreppe nach Patentanspruch 1, **dadurch gekennzeichnet, dass** die Einweiserelemente (7,7') am Boden (4,5) durch mindestens eine Schraube (8) lösbar befestigt oder am Boden (4,5) angeklebt sind.

3. Fahrsteig oder Fahrtreppe nach Patentanspruch 1 oder 2, **dadurch gekennzeichnet, dass** die Einweiserelemente (7,7') leistenoder rautenförmig ausgebildet sind.

4. Fahrsteig oder Fahrtreppe nach einem der Patentansprüche 1 bis 3, **dadurch gekennzeichnet, dass** die Einweiserelemente (7,7') im wesentlichen hohl ausgebildet sind und vorzugsweise Rippen (21) aufweisen, die die Aussenwände der Einweiserelemente (7,7') verbinden.

5. Fahrsteig oder Fahrtreppe nach einem der Patentansprüche 1 bis 4, **dadurch gekennzeichnet, dass** die Einweiserelemente (7,7') an der Bodenabdeckung (4) des Fahrsteiges oder der Fahrtreppe (1) angebracht sind.

6. Fahrsteig oder Fahrtreppe nach einem der Patentansprüche 1 bis 5, **dadurch gekennzeichnet, dass** die Einweiserelemente (7,7') mit dem Boden (4,5) formschlüssig verbunden sind.

7. Fahrsteig oder Fahrtreppe nach einem der Patentansprüche 1 bis 6, **dadurch gekennzeichnet, dass** die Unterseite (7.3) der Einweiserelemente (7,7') als Negativprofil eines profilierten Bodens (4,5), insbesondere eines Bodenabdeckungsprofils (18) ausgebildet ist.

8. Fahrsteig oder Fahrtreppe nach einem der Patentansprüche 1 bis 7, **dadurch gekennzeichnet, dass** die Einweiserelemente (7,7') am Boden (4,5) in Bezug auf ihre Vertikalachse (11) verstellbar angebracht sind.

## Claims

1. Moving walkway or escalator with a plate belt or step belt, with lateral balustrades, which end at the floor in balustrade pedestals, as well as with a protective device which comprises guide means for guiding articles, preferably shopping trolleys or wheeled suitcases, carried by passengers, wherein the guide means are constructed as introducing elements (7, 7') which for protection of the balustrades (3) are mounted in front and/or after the balustrade pedestals (3.1) in the direction (F) of travel laterally in the entrance and/or exit region at the floor (4, 5).

2. Moving walkway or escalator according to patent claim 1, **characterised in that** the introducing elements (7, 7') are detachably fastened to the floor (4, 5) by at least one screw (8) or are glued to the floor (4, 5).

3. Moving walkway or escalator according to patent claim 1 or 2, **characterised in that** the introducing elements (7, 7') are constructed to be strip-shaped or lozenge-shaped.

4. Moving walkway or escalator according to one of patent claims 1 to 3, **characterised in that** the introducing elements (7, 7') are constructed to be substantially hollow and preferably have ribs (21) which connect the outer walls of the introducing elements (7, 7').

5. Moving walkway or escalator according to one of patent claims 1 to 4, **characterised in that** the introducing elements (7, 7') are mounted at the floor covering (4) of the moving walkway or the escalator (1).

6. Moving walkway or escalator according to one of patent claims 1 to 5, **characterised in that** the introducing elements (7, 7') are connected with the floor (4, 5) in the mechanically positive manner.

7. Moving walkway or escalator according to one of patent claims 1 to 6, **characterised in that** the underside (7.3) of the introducing elements (7, 7') is constructed as a negative profile of a profiled floor (4, 5), particularly of a floor covering profile member (18).

8. Moving walkway or escalator according to one of patent claims 1 to 7, **characterised in that** the introducing elements (7, 7') are mounted on the floor (4, 5) to be adjustable with respect to their vertical axis (11).

## Revendications

1. Tapis roulant ou escalier roulant avec une bande de palettes ou de marches, des balustrades latérales qui se terminent au niveau du sol dans des socles de balustrades, et un dispositif de protection qui comporte des moyens de guidage pour guider des objets entraînés par les utilisateurs, de préférence des chariots ou des valises à roulettes, les moyens de guidage étant conçus comme des éléments de guidage (7, 7') qui sont montés, pour protéger les balustrades (3), dans le sol (4, 5) avant et/ou après les socles de balustrades (3.1) dans le sens de marche (F), sur les côtés des zones d'accès et/ou de sortie.

2. Tapis roulant ou escalier roulant selon la revendication 1, **caractérisé en ce que** les éléments de guidage (7, 7') sont fixés de manière amovible au sol (4, 5) à l'aide d'au moins une vis (8) ou sont collés au sol (4, 5).

3. Tapis roulant ou escalier roulant selon la revendication 1 ou 2, **caractérisé en ce que** les éléments de guidage (7, 7') ont la forme de baguettes ou de losanges.

4. Tapis roulant ou escalier roulant selon l'une des revendications 1 à 3, **caractérisé en ce que** les éléments de guidage (7, 7') sont globalement creux et présentent de préférence des nervures (21) qui relient les parois extérieures des éléments de guidage (7, 7').

5. Tapis roulant ou escalier roulant selon l'une des revendications 1 à 4, **caractérisé en ce que** les éléments de guidage (7, 7') sont montés sur le recouvrement de sol (4) du tapis roulant ou de l'escalier roulant (1).

6. Tapis roulant ou escalier roulant selon l'une des revendications 1 à 5, **caractérisé en ce que** les éléments de guidage (7, 7') sont reliés par complémentarité de forme au sol (4, 5).

7. Tapis roulant ou escalier roulant selon l'une des revendications 1 à 6, **caractérisé en ce que** le côté inférieur (7.3) des éléments de guidage (7, 7') est conçu comme un profilé négatif d'un sol profilé (4, 5), en particulier d'un profilé de recouvrement de sol (18).

8. Tapis roulant ou escalier roulant selon l'une des revendications 1 à 7, **caractérisé en ce que** les éléments de guidage (7, 7') sont montés sur le sol (4, 5) de manière à être réglables par rapport à leur axe vertical (11).
